# EUROPÄISCHE PATENTSCHRIFT

(11) **EP 1 600 643 B1**
(45) Veröffentlichungstag und Bekanntmachung des Hinweises auf die Patenterteilung: **06.06.2007**
(21) Anmeldenummer: 05011364.6
(22) Anmeldetag: 25.05.2005
(51) Int. Cl.: F15B 11/20, F15B 11/024, B60P 1/16

(54) **Steuereinrichtung zur Steuerung einer hydraulischen Antriebseinrichtung eines Lastenbewegungsgerätes, insbesondere einer Schwenkarmanordnung als Hubgerät für Wechselbehälter auf einem Lastentransportfahrzeug**
Control device for a hydraulic load moving device, in particular a swivel arm assembly of a lifting device for a interchangeable container on a truck.
Dispositif de commande pour un système de manutention hydraulique, en particulier un bras pivotant d'un sytème de levage de benne amovible de camion

(30) Priorität: 27.05.2004 DE 102004025928
(43) Veröffentlichungstag der Anmeldung: 30.11.2005
(73) Patentinhaber: Franz Xaver Meiller Fahrzeug- und Maschinenfabrik-GmbH & Co KG, 80997 München (DE)
(72) Erfinder: Eicheldinger, Michael, 85716 Unterschleissheim (DE)
(74) Vertreter: Tiesmeyer, Johannes

(56) Entgegenhaltungen:
- DE-A1- 1 556 720
- DE-A1- 10 063 610
- JP-A- 57 072 600
- US-A- 3 871 266
- PATENT ABSTRACTS OF JAPAN Bd. 013, Nr. 041 (M-791), 30. Januar 1989 (1989-01-30) -& JP 63 247430 A (SANYO KIKI KK), 14. Oktober 1988 (1988-10-14)

## Beschreibung

Die Erfindung betrifft eine hydraulische Antriebseinrichtung eines Lastenbewegungsgerätes, insbesondere einer Schwenkarmanordnung als Hubgerät für Wechselbehälter auf einem Lastentransportfahrzeug, wobei die hydraulische Antriebseinrichtung wenigstens eine Steuereinrichtung zur Steuerung derselben und zwei hydraulische Zylinder aufweist, die unter Kontrolle durch die Steuereinrichtung aus einer Druckfluidquelle mit Hydraulikfluid unter Druck zu versorgen sind, um das Lastenbewegungsgerät anzutreiben, wobei das Lastenbewegungsgerät abweichend von seiner Normalbetriebsart in einer Eilgang-Betriebsart betreibbar ist. Insbesondere betrifft die Erfindung eine Antriebseinrichtung nach dem Oberbegriff von Anspruch 1.

Antriebseinrichtungen werden z.B. für die hydraulische Steuerung von Kippzylindern an Kipperfahrzeugen verwendet. Hydraulisch angetriebene Lastenbewegungsgeräte in Form von Schwenkarmen findet man beispielsweise bei sogenannten Abrollkipperfahrzeugen (vgl. z.B. DE 33 32 275 A1, DE 29 03 462 C2 und DE 196 37 891 A1). Solche Abrollkipperfahrzeuge üblicher Bauart weisen einen in Fahrzeuglängsmitte vorgesehenen schwenkbaren Lasthebearm auf, der um eine horizontale und quer zur Fahrzeuglängsrichtung verlaufende Schwenkachse zwischen einer ersten Schwenkstellung und einer zweiten Schwenkstellung schwenkbar ist und an seinem von der Schwenkachse entfernten Ende einen Hakenarm mit einem daran vorgesehenen Haken aufweist, der mit einer komplementären Öse eines Wechselbehälters in Eingriff zu bringen ist. In einer normalen Fahrtstellung stützt sich der Wechselbehälter auf dem Fahrzeugaufbau bzw. einem Basisrahmen ab, wobei der Lasthebearm im Wesentlichen horizontal liegt und sich der Hakenarm vom Lasthebearm vertikal nach oben zur Öse des Wechselbehälters erstreckt. Soll nun ein solcher Wechselbehälter vom Fahrzeug abgeladen werden, so ist dies dadurch zu erreichen, dass der Lasthebearm aus seiner ersten Schwenkstellung um seine Schwenkachse herum und über eine näherungsweise aufrechte Totpunktlage hinweg in eine zweite Schwenkstellung verschwenkt wird. Bei einem solchen Schwenkvorgang kann der Wechselbehälter an Rollen, die sich am Fahrzeugheck befinden, abrollen und sich dabei nach und nach weiter vom Fahrzeugaufbau entfernen, bis der Wechselbehälter vollständig auf dem Boden hinter dem Fahrzeugheck abgesetzt worden ist. Als Schwenkantriebsmittel für den Lasthebearm sind bei Abrollkipperfahrzeugen normalerweise zwei doppelt wirkende hydraulische Zylinder vorgesehen. Die hydraulischen Zylinder sind mit ihren entgegengesetzten Enden einerseits an einem rahmenfesten Aufbau des Fahrzeugs - und andererseits am schwenkbaren Lasthebearm angelenkt, wobei sie im Wesentlichen parallel zueinander angeordnet und mechanisch zum Gleichlauf gekoppelt sind. Das Verschwenken des Lasthebearms erfolgt durch Ausfahren bzw. Einziehen der Kolbenstangen der hydraulischen Zylinder, wobei hierzu die doppelt wirkenden Zylinder mit Hydraulikfluid von einer Hydraulikpumpe beaufschlagt werden. Die hydraulische Pumpe ist über ein hydraulisches Leitungssystem mit darin befindlichen Lasthalteventilen usw. mit den Zylindern verbunden. Rücklaufleitungen mit darin befindlichen Gegenhalteventilen dienen dazu, aus den Zylindern verdrängtes Hydraulikfluid in einen Tank zurückzuführen.

Aus der DE 100 63 610 A1 ist es bekannt, dass schwenkbare Lasthebearme bei Absetzkipperfahrzeugen und bei Abrollkipperfahrzeugen in einer Eilgang-Betriebsart betrieben werden können. In der üblicherweise nur über einen begrenzten Schwenkwinkelbereich zu wählenden Eilgang-Betriebsart kann die Lasthebearmanordnung mit größerer Geschwindigkeit verschwenkt werden, als dies in einer Normalbetriebsart der Fall ist. Die Eilgang-Betriebsart ist üblicherweise nur für den Fall geringer Belastung der Lasthebearme zulässig. Soll ein mit schwerer Last beladener Behälter mittels eines betreffenden Lasthebearms vom Fahrzeug abgeladen bzw. auf das Fahrzeug aufgeladen werden, so wird dies in der Normalbetriebsart erfolgen. Das Verschwenken des Lasthebearms ohne Behälter bzw. mit einem unbeladenen Behälter kann demgegenüber in der Eilgang-Betriebsart durchgeführt werden.

Bei der aus der DE 100 63 610 A1 bekannten Steuereinrichtung ist die Eilgang-Betriebsart dadurch gekennzeichnet, dass die vom Kolben voneinander getrennten Zylinder-Teilräume jedes der beiden Antriebszylinder beim Ausfahren der Kolbenstange quasi kurzgeschlossen sind, so dass Druckfluid aus dem von der Kolbenstange durchsetzen Zylinder-Teilraum mit entsprechend hohem Druck über eine Eilgang-Verbindungsleitung zu dem anderen Zylinder-Teilraum, welcher im Eilgang-Betrieb der momentanen Druckbeaufschlagung durch die Pumpe ausgesetzt ist, geleitet wird, um das Ausfahren der Kolbenstange zu beschleunigen. Bei der Steuereinrichtung gemäß der DE 100 63 610 A1 sind Differenzdruck-Überwachungsmittel zur Erfassung der beim Ausfahren der Kolbenstange auftretenden Differenz zwischen dem Druck in dem ersten Zylinder-Teilraum und dem Druck in dem zweiten Zylinder-Teilraum der hydraulischen Zylinder vorgesehen, wobei die Steuereinrichtung eine Eilgang-Ventilanordnung abhängig von der Druckdifferenz steuert, um sicherzustellen, dass die Eilgang-Betriebsart unterdrückt wird, wenn der Lasthebearm z.B. durch einen schweren Behälter belastet ist.

Eine hydraulische Antriebseinrichtung gemäß dem Oberbegriff des Anspruchs 1 ist aus der DE-A-1 556 720 bekannt. Die bekannte Antriebseinrichtung steuert einen Mehrzweckschaufellader unter Verwendung von zwei parallel an einer Antriebswelle wirkenden hydraulischen Zylindern, die unter Kontrolle einer Steuereinrichtung arbeiten. Zur Einstellung einer Eilgang-Betriebsart des Mehrzweckschaufelladers bei geringer Belastung der Zylinder ist vorgesehen, nur einen der beiden Zylinder mit dem Hydraulikfluid zu versorgen, während der andere Zylinder von der Druckfluidquelle abgetrennt wird. Sobald die auf den Mehrzweckschaufellader wirkende Belastung einen vorbestimmten Wert überschreitet, wird der zweite Zylinder wieder zugeschaltet, so dass im Belastungsfall beide Zylinder parallel arbeiten.

Eine weitere hydraulische Antriebseinrichtung ist in der JP 57 072 600 A beschrieben und umfasst zwei zueinander parallel geschaltete Zylinder, welche an einer Hubvorrichtung eines Gabelstaplers angreifen. Auch bei dieser bekannten Antriebseinrichtung ist eine Steuereinrichtung mit einer Mehrzahl von Hydraulikventilen zur Kontrolle der Hydraulikfluidströmung zu den Zylindern vorgesehen. Die bekannte Steuereinrichtung ist so eingerichtet, dass nur einer der beiden Zylinder mit Druck versorgt wird, während der zweite Zylinder durch die mechanische Kopplung der beiden Zylinder zwangsweise bewegt wird. Bei Auftreten einer Belastung an der Hubvorrichtung schaltet ein Überdruckventil den zweiten Zylinder ebenfalls zu, so dass im Belastungsfall die Hubeinrichtung von beiden Zylindern gleichzeitig angetrieben werden kann.

Die JP 63 247 430 beschreibt eine weitere hydraulische Antriebseinrichtung, in welcher zwei hydraulische Zylinder unter der Kontrolle einer Steuereinrichtung mit Hydraulikfluid aus einer Druckfluidquelle versorgt werden. Die Steuereinrichtung dieser Antriebseinrichtung ist zwischen einem ersten Schaltzustand, in welchem beide Zylinder parallel zueinander geschaltet und mit Hydraulikfluid versorgt werden, und einem zweiten Schaltzustand, in welchem nur ein hydraulischer Zylinder betrieben wird, schaltbar, wobei die Umschaltung zwischen diesen Betriebszuständen auf Grundlage des Schaltzustands eines Sensorschalters erfolgt.

Zur weiteren Illustration des Standes der Technik kann ferner auf die US-A-3 871 266 verwiesen werden, welche die Ansteuerung zweier nacheinander auszufahrender Zylinder beschreibt, welche in einer Hubvorrichtung mechanisch hintereinander angeordnet sind, um einen Gesamthub entsprechend der Summe der einzelnen Hubbeträge der beiden Zylinder bereit zu stellen.

Der Erfindung liegt die Aufgabe zugrunde, eine Antriebseinrichtung der eingangs genannten Art bereitzustellen, welche auf einfache Weise realisierbar ist, welche einen zuverlässigen Betrieb des Lastenbewegungsgerätes sowohl in der Normalbetriebsart als auch in der Eilgang-Betriebsart ermöglicht und welche auch in der Eilgang-Betriebsart einen effizienten Antrieb des Lastenbewegungsgeräts ermöglicht.

Zur Lösung dieser Aufgabe wird gemäß der vorliegenden Erfindung eine Antriebseinrichtung mit den Merkmalen von Anspruch 1 bereitgestellt. Eine solche Antriebseinrichtung ist dazu eingerichtet, zur Einstellung der Eilgang-Betriebsart des Lastenbewegungsgerätes den Hydraulikzufluss von der Druckfluidquelle zu einem ersten der beiden Zylinder zu vermindern oder ggf. zu sperren, um den Hydraulikzufluss von der Druckfluidquelle zu dem anderen Zylinder zu vergrößern.

In einer bevorzugten Ausführungsform wird der erste Zylinder praktisch von der Druckfluidquelle hydraulisch entkoppelt, wenn die Eilgang-Betriebsart eingestellt wird. Als Druckfluidquelle kann z.B. eine einfache Ein-Kreis-Pumpe verwendet werden, welche z.B. Öl als Hydraulikfluid aus einem Tank pumpt. Bei der hydraulischen Abkopplung des ersten Zylinders steht somit das von der Pumpe geförderte Öl für die Beaufschlagung des anderen hydraulischen Zylinders zur Verfügung, so dass dessen Kolbenstange bei gegebener Pumpenleistung erheblich schneller ausgefahren bzw. eingezogen werden kann, als dies in der Normalbetriebsart der Fall ist.

In einer nicht von der vorliegenden Erfindung umfassten Alternative sorgt die Steuereinrichtung dafür, dass in der Eilgang-Betriebsart die beiden Zylinder-Teilräume des ersten Zylinders durch Freigabe einer Überbrückungsleitung hydraulisch kurzgeschlossen sind, so dass aus dem einen Zylinder-Teilraum verdrängtes Öl in Richtung zu dem anderen Zylinder-Teilraum strömen kann. Auf diese Weise soll sichergestellt werden, dass die Zylinder-Teilräume stets mit Öl gefüllt sind. Die Überbrückungsleitung kann über eine Rücklaufleitung und eine darin befindliche Drosselstelle oder ggf. ein Vorspannventil mit einem Sammeltank für Hydraulikfluid verbunden sein. Da der erste hydraulische Zylinder mechanisch zum Gleichlauf mit dem anderen Zylinder gekoppelt ist, macht die Kolbenstange des ersten Zylinders die schnellere Bewegung der Kolbenstange des anderen Zylinders zwangsweise mit.
Vorzugsweise handelt es sich bei den hydraulischen Zylindern um doppelt wirkende Zylinder.

Wenngleich bisher stets von je zwei hydraulischen Zylindern die Rede war, so soll die Erfindung darauf nicht beschränkt sein. Das erfindungsgemäße Prinzip lässt sich auch auf eine größere Anzahl mechanisch zum Gleichlauf miteinander gekoppelter Zylinder erweitern, von denen in der Eilgang-Betriebsart wenigstens einer zugunsten der anderen bei der Versorgung mit Hydraulikfluid von einer gemeinsamen Pumpe diskriminiert bzw. vollständig abgekoppelt ist.

In der erwähnten nicht erfindungsgemäßen Alternative kann die Steuereinrichtung eine Ventilanordnung umfassen, die in einer der Normalbetriebsart des Lastenbewegungsgeräts zugeordneten ersten Ventilschaltstellung die Zylinder-Teilräume des in der Eilgang-Betriebsart mit verminderter oder ggf. gestoppter Hydraulikfluidzufuhr betriebenen ersten Zylinders mit den Hauptleitungen für den Hydraulikfluidzulauf und den Hydraulikfluidrücklauf verbindet und welche in einer der Eilgang-Betriebsart zugeordneten zweiten Ventilschaltstellung die Zylinder-Teilräume des ersten Zylinders von den Hauptleitungen trennt und mit der gemeinsamen Überbrückungsleitung verbindet. Bei dieser Ventilanordnung kann es sich z.B. um zwei elektrisch, magnetisch, hydraulisch oder pneumatisch ansteuerbare Wegeventile, insbesondere 3/2-Wege-Ventile handeln. Mit einer solchen Ventilanordnung lässt sich ein vorhandenes, bisher nur für die Normalbetriebsart ausgelegtes hydraulisches System eines Lastenbewegungsgerätes mit geringem apparativem Aufwand und geringem Montageaufwand auf einfache Weise nachrüsten, so dass das betreffende System dann auch in einer Eilgang-Betriebsart betreibbar ist.

Ausführungsformen der Steuereinrichtung nach der Erfindung ermöglichen Eilgang-Betrieb in entgegengesetzten Bewegungsrichtungen des Lastenbewegungsgerätes, also etwa in entgegengesetzten Schwenkrichtungen eines Lasthebearms.

Gemäß der Erfindung handelt es sich bei den hydraulischen Zylindern um zwei zum Gleichlauf mechanisch gekoppelte, doppelt wirkende hydraulische Zylinder, deren jeder einen in dem betreffenden Zylinderinnenraum verschiebbar geführten und den Zylinderinnenraum in einen ersten Zylinder-Teilraum und in einen zweiten Zylinder-Teilraum teilenden Kolben umfasst, wobei zur hydraulischen Beaufschlagung der Kolben in der Normalbetriebsart des Lastenbewegungsgerätes Hydraulikfluid unter Druck von der Druckfluidquelle unter Kontrolle der Steuereinrichtung den ersten Zylinderteilräumen oder den zweiten Zylinder-Teilräumen der hydraulischen Zylinder jeweils gemeinsam zuzuführen ist, während aus den jeweils anderen Zylinder-Teilräumen von den Kolben verdrängtes Hydraulikfluid zu einer Hydraulikfluidsenke abzuleiten ist, wobei die Steuereinrichtung dazu eingerichtet ist, in der Eilgang-Betriebsart den Hydraulikfluid abgebenden Zylinder-Teilraum des zweiten Zylinders mit dem sich aufgrund der Kolbenverschiebung vergrößernden und Hydraulikfluid aufnehmenden Zylinder-Teilraum, des ersten Zylinders zu verbinden und den Hydraulikfluidzufluss von dem Hydraulikfluid abgebenden Zylinder-Teilraum des zweiten Zylinders zu der Hydraulikfluidsenke zu drosseln oder ggf. zu sperren.

Die Druckfluidquelle ist auch in dem hier betrachteten Ausführungsbeispiel vorzugsweise eine Pumpe, die aus einem Tank Öl als Hydraulikfluid unter Druck bereitstellt.

Der Erfindung liegt somit das Konzept zugrunde, im Eilgang-Betrieb die Zylinder hinsichtlich ihrer Versorgung mit Öl von der Pumpe aus zu diskriminieren, so dass die Ölzufuhr zum ersten Zylinder im Vergleich mit der Ölzufuhr zum zweiten Zylinder gedrosselt und ggf. gesperrt ist.

Ein Ausführungsbeispiel der Erfindung ist dadurch gekennzeichnet, dass der erste Zylinder im Eilgang-Betrieb von der Pumpe hydraulisch abgekoppelt ist, während der zweite Zylinder allein von der Pumpe versorgt wird. Aufgrund der Ölzufuhr zu dem momentan ölaufnehmenden Zylinder-Teilraum des zweiten Zylinders wird der darin befindliche Kolben hydraulisch beaufschlagt und somit verschoben. Das dabei aus dem anderen Zylinder-Teilraum des zweiten Zylinders verdrängte Öl gelangt in der Eilgang-Betriebsart über eine Eilgang-Hydraulikleitung zu dem hier aufgrund der Kolbenverschiebung in dem ersten Zylinder vergrößernden Zylinder-Teilraum des ersten Zylinders. Dabei verdrängt der Kolben des ersten Zylinders aus dessen anderem Zylinder-Teilraum Öl zum Tank hin. Es wird somit hinsichtlich der hydraulischen Beschaltung und Versorgung der Zylinder beim Übergang von der Normalbetriebsart zur Eilgang-Betriebsart von einer hydraulischen Parallelschaltung zu einer hydraulischen Reihenschaltung der Zylinder übergegangen und umgekehrt.

Neben der mechanischen Gleichlaufkopplung sind die Zylinder bei dem hier betrachteten Ausführungsbeispiel auch im Eilgang-Betrieb "hydraulisch gekoppelt".

Es ist in diesem Zusammenhang eine Variante der Erfindung realisierbar, bei der das Verhältnis der den Zylindern unmittelbar von der Hydraulikfluidquelle zugeführten Ölmengen variabel kontinuierlich oder in Stufen änderbar ist, so dass in entsprechender Weise auch der Eilgangeffekt variabel sein kann. Die Einstellung des Verhältnisses der Ölzufuhr zum ersten Zylinder und der Ölzufuhr zum zweiten Zylinder kann ferner automatisch in Abhängigkeit vom Belastungszustand des Lastenbewegungsgerätes mittels der Steuereinrichtung einstellbar sein, so dass ein automatischer variabler Eilgang-Betrieb möglich ist. Eine solche Möglichkeit des automatischen variablen Eilgang-Betriebs ist bei sämtlichen Basisvarianten der vorliegenden Erfindung realisierbar.

Gemäß einer Weiterbildung der Erfindung ist es vorgesehen, dass die Eilgang-Betriebsart auf den Kolbenhub des gemeinsamen Einziehens der Kolbenstangen in die Zylinder beschränkt ist, wobei vorausgesetzt ist, dass die Kolben eine jeweilige, den zweiten Zylinder-Teilraum des jeweiligen Zylinders durchsetzende Kolbenstange aufweisen, die je nach Richtung des Kolbenhubs aus dem Zylinder ausfahrbar oder in den Zylinder einziehbar ist. Beim Eilgang-Betrieb ist somit der von der Kolbenstange durchsetzte zweite Zylinder-Teilraum des ersten Zylinders dem nicht von der Kolbenstange durchsetzten Zylinder-Teilraum des zweiten Zylinders in der Reihenschaltung hydraulisch nachgeschaltet, so dass die aus dem ersten Zylinder-Teilraum des zweiten Zylinders verdrängte Ölmenge größer ist als die Ölmenge, die der erste Zylinder simultan in seinem zweiten Zylinder-Teilraum aufnehmen kann. Es steht somit immer genug Öl für die Versorgung des ersten Zylinders vom zweiten Zylinder aus im Eilgang-Betrieb zur Verfügung.

Damit das überschüssige Öl zum Tank hin abfließen kann, ist vorzugsweise ein an der Eilgang-Hydraulikleitung angeschlossenes Druckventil vorgesehen, welches bei Überschreitung eines Grenzdrucks in der Eilgang-Hydraulikleitung zur Druckfluidsenke, also zum Tank hin öffnet.

Die Steuereinrichtung umfasst in einem Hydraulikleitungssystem eine Ventilanordnung, welche in einer der Eilgang-Betriebsart zugeordneten Ventilschaltstellung
- den ersten Zylinder-Teilraum des zweiten Zylinders mit dem zweiten Zylinder-Teilraum des ersten Zylinders über eine Eilgang-Hydraulikleitung verbindet,
- den zweiten Zylinder-Teilraum des zweiten Zylinders mit der Druckfluidquelle verbindet und
- den ersten Zylinder-Teilraum des ersten Zylinders mit der Druckfluidsenke verbindet.

Gemäß einer Weiterbildung der Erfindung ist es vorgesehen, dass die Eilgang-Betriebsart mittels einer manuell zu betätigenden Stelleinrichtung der Steuereinrichtung einstellbar ist. Es ist somit der Wahl einer Bedienungsperson überlassen, ob der Eilgang-Betrieb oder der Normalbetrieb durchgeführt werden soll. Dabei können jedoch Sicherheitseinrichtungen vorgesehen sein, welche den Eilgang-Betrieb unterdrücken, etwa weil eine zu große Belastung des Lastenbewegungsgerätes gegeben ist.

Gemäß einer Weiterbildung der Erfindung ist die Steuereinrichtung dazu eingerichtet, die Eilgang-Betriebsart automatisch in Abhängigkeit vom Belastungszustand des Lastenbewegungsgerätes einzustellen bzw. zu unterdrücken. Auf den schon angesprochenen Aspekt des automatischen variablen Eilgang-Betriebs wird hingewiesen.

Zu diesem Zweck kann die Steuereinrichtung mit Drucküberwachungsmitteln, insbesondere Differenzdrucküberwachungsmitteln zur Erfassung des Drucks, insbesondere der Druckdifferenz, in den Zylinder-Teilräumen wenigstens eines Zylinders, insbesondere des zweiten Zylinders ausgestattet - und dazu eingerichtet sein, die Eilgang-Betriebsart abhängig von dem gemessenen Druck freizugeben bzw. zu deaktivieren. Eine solche Überwachung des Drucks bzw. der Druckdifferenz als Indikator für die Zulässigkeit des Eilgang-Betriebs ist z.B. aus der DE 100 63 610 A1 an sich bekannt.

Gemäß einer weiteren Variante der Erfindung ist die Steuereinrichtung mit Mitteln zur Erfassung von Positionen des Lastenbewegungsgeräts ausgestattet und dazu eingerichtet, die Eilgang-Betriebsart abhängig vom Erreichen vorbestimmter Positionen des Lastenbewegungsgerätes bei dessen Bewegung freizugeben bzw. zu deaktivieren. Im Falle eines schwenkbaren Lasthebearmes kann z.B. die Eilgang-Betriebsart auf einen begrenzten Winkelbereich um eine Totpunktlage des Hebearmes beschränkt sein. Eine solche Beschränkung macht z.B. Sinn, wenn es sich bei dem Lastenbewegungsgerät um eine Schwenkarmanordnung als Hubgerät für Wechselbehälter auf einem Lastentransportfahrzeug handelt, nämlich etwa um einen schwenkbaren Lasthebearm einer Behälterwechselvorrichtung eines Abrollkipperfahrzeugs oder etwa um ein Paar mechanisch zur gemeinsamen Bewegung gekoppelter Schwenkarme einer Behälterwechselvorrichtung eines Absetzkipperfahrzeugs handelt.

Gegenstand der Erfindung ist in diesem Sinne auch ein Lastentransportfahrzeug, insbesondere Abrollkipperfahrzeug oder Absetzkipperfahrzeug, mit einer Wechselvorrichtung für Wechselbehälter, die eine Schwenkarmanordnung als Hubgerät für die Wechselbehälter und eine hydraulische Antriebseinrichtung für die Schwenkarmanordnung aufweist, wobei die hydraulische Antriebseinrichtung zwei mechanisch zum Gleichlauf miteinander gekoppelte hydraulische Zylinder umfasst. Zur Steuerung der hydraulischen Antriebseinrichtung ist eine Steuereinrichtung nach einem der Patentansprüche vorgesehen.

Ein Ausführungsbeispiel der Erfindung wird nachstehend unter Bezugnahme auf die Figuren näher erläutert.
- Fig. 1: zeigt eine Wechselvorrichtung eines Abrollkipperfahrzeuges in einer perspektivischen Darstellung mit in einer ersten Schwenkstellung (Grundstellung) befindlichem Schwenkarm.
- Fig. 2: zeigt die Wechselvorrichtung aus Fig. 1 mit vollständig nach hinten in der zweiten Schwenkstellung ausgelenktem Schwenkarm.
- Fig. 3a-3c: zeigen in skizzenhaften Momentaufnahmen den Absetzvorgang beim Abrollen eines Behälters vom Fahrzeug.
- Fig. 4: zeigt die Wechselvorrichtung aus den Figuren 1 und 2 in einer Kippstellung.
- Fig. 5: zeigt in einer skizzenhaften Darstellung ein Abrollkipperfahrzeug, bei dem ein Behälter mit einer betreffenden Wechselvorrichtung in die Kippstellung gebracht worden ist.
- Fig. 6: zeigt ein Hydraulikschaltbild eines nicht gemäß der Erfindung gestalteten Illustrationsbeispiels einer Steuereinrichtung zur Steuerung des Schwenkarms der Wechselvorrichtung aus den Figuren 1, 2 und 4.
- Fig. 7: zeigt ein Hydraulikschaltbild einer bevorzugten Ausführungsform einer Steuereinrichtung nach der Erfindung zur Steuerung des Schwenkarms der Wechselvorrichtung aus den Figuren 1, 2 und 4.

Die in den Figuren 1 - 5 dargestellte Wechselvorrichtung 2 umfasst einen Basisrahmen 1 aus Längsträgern 4 und Querstreben 6. Der zwischen den Längsträgern 4 vorgesehene Schwenkarm 10 erstreckt sich in der in Fig. 1 gezeigten Grundstellung von der quer zur Fahrzeuglängsrichtung liegenden heckseitigen Kippachse 12 nach vorne und weist an seinem von der Kippachse 12 entfernten Ende einen orthogonal nach oben abgewinkelten Hakenarm 14 mit einem Haken 16 zur Ineingriffnahme einer komplementären Öse 18 eines Behälters 20 auf (vgl. Fig. 3a - 3c).

Der Schwenkarm 10 weist einen kippachsennahen Schwenkarmabschnitt 10a und einen an dessen von der Kippachse 12 entferntem Ende um eine zur Kippachse 12 parallele Knickachse 22 schwenkbar gelagerten zweiten Schwenkarmabschnitt 10b auf.

Aus den Figuren 3a - 3c ist zu ersehen, dass ein auf dem Basisrahmen der Wechselvorrichtung 2 auf dem Fahrzeug 3 aufgenommener Behälter 20 durch Verschwenken des zweiten Schwenkarmabschnittes 10b um die Knickachse 22 vom Fahrzeug abgesetzt werden kann. Dabei gelangt der zweite Schwenkarmabschnitt 10b von der in Fig. 1 gezeigten Grundstellung in die in Fig. 2 gezeigte Auslegerstellung. Der Behälter rollt beim Absetzen an den Rollen 24 der Wechselvorrichtung mit seinen Behälterkufen 26 ab.

Zur Aufnahme eines hinter dem Heck eines Fahrzeugs 3 stehenden Behälters 20 können die anhand der Figuren 3a - 3c gezeigten Bewegungsabläufe umgekehrt werden.

In einer Kippbetriebsart gemäß den Figuren 4 und 5 sind die beiden Schwenkarmabschnitte 10a und 10b starr miteinander verriegelt, so dass die zum Absetzen und Aufnehmen eines Behälters genutzte Knickoption des Schwenkarms 10 unterdrückt ist. Der Behälter 20 kann somit am Fahrzeug 3 in eine Kippstellung gemäß Fig. 5 gebracht werden.

Ungeachtet dessen, ob der Schwenkarm 10 in der in den Figuren 1 - 3c gezeigten Weise oder in der in Fig. 4 - 5 gezeigten Weise bewegt wird, dienen als Antriebsmittel zwei hydraulische Zylinder 28a, 28b, die mit ihren Kolbenstangenenden 30 an dem zweiten Schwenkarmabschnitt 10b angelenkt sind. Die beiden hydraulischen Zylinder 28a, 28b erstrecken sich im Beispielsfall parallel zwischen den Längsträgern 4 des Basisrahmens 1 und sind mit ihren Zylindergehäuseenden 32 an dem Basisrahmen 1 angelenkt. Die Zylinder 28a und 28b sind vorzugsweise gleicher Bauart. Sie sind über den Basisrahmen 1 und den zweiten Schwenkarmabschnitt 10b mechanisch zum Gleichlauf gekoppelt.

In Fig. 6 ist ein Hydraulikschaltbild für eine Steuereinrichtung 34 gemäß einem nicht erfindungsgemäß gestalteten Illustrationsbeispiel zur hydraulischen Steuerung der Antriebszylinder 28a, 28b gezeigt. Die durch ihre Kolben 36a, 36b in zwei Zylinder-Teilräume 38a, 40a; 38b, 40b unterteilten Innenräume der Zylinder 28a, 28b sind an den hydraulischen Anschlusspunkten 42a, 42b, 44a, 44b mit Abzweigleitungen 46a, 46b, 48a, 48b von hydraulischen Hauptleitungen 46, 48 für den Hydraulikfluidzulauf und den Hydraulikfluidrücklauf verbunden. In den hydraulischen Hauptleitungen 46, 48 sind Lasthalteventile mit Rückschlagfunktion und Gegenhalteventile vorgesehen, welche in Fig. 6 durch den Block 50 repräsentiert sind. Ein Wegeventil 52 ist mittels einer Stelleinrichtung (Proportionalgeber) vom Fahrer des Abrollkipperfahrzeugs betätigbar. In einer ersten Schaltstellung des Wegeventils 52 ist die Hauptleitung 48 mit der Druckleitung 54 verbunden, wohingegen die Hauptleitung 46 mit der Rücklaufleitung 56 verbunden ist. In einer zweiten Schaltstellung des Wegeventils 52 ist die hydraulische Hauptleitung 46 mit der Druckleitung 54 verbunden, wohingegen die Hauptleitung 48 mit der Rücklaufleitung 56 verbunden ist. In der gezeigten Neutralstellung oder dritten Schaltstellung des Wegeventils 52 sind die Hauptleitungen 46 und 48 von den Leitungen 54, 56 separiert. Die Druckleitung 54 ist an einer Ein-Kreis-Pumpe 55 angeschlossen, welche von einem Nebenantrieb des Fahrzeugs angetrieben wird und aus einem Hydrauliktank 57 Öl fördert. Die Rücklaufleitung 56 ist an dem Hydrauliktank angeschlossen.

Sollen die Kolbenstangen 60a, 60b aus der in Fig. 6 gezeigten Stellung ausgefahren werden, etwa um den Schwenkarmabschnitt 10b der Wechselvorrichtung 2 aus der in Fig. 1 gezeigten Position in die in Fig. 2 gezeigte Position zu verschwenken, so ist das Wegeventil 52 in die erste Schaltstellung einzustellen, so dass die Hauptleitung 48 an die Druckleitung 54 angeschlossen wird und die Hauptleitung 46 mit der Rücklaufleitung 56 verbunden wird. Die Pumpe kann dann Öl unter Druck zu den Zylinder-Teilräumen 38a, 38b fördern, um die Kolben 36a, 36b zu beaufschlagen.

Zum Einziehen der Kolbenstangen 60a, 60b ist das Wegeventil 52 in die zweite Schaltstellung zu überführen.

Die bisherigen Erläuterungen zu der Steuereinrichtung 34 haben sich auf die Normalbetriebsart des Schwenkarms 10 bezogen, welche dann zu wählen ist, wenn ein schwerer Behälter an dem Schwenkarm 10 angekoppelt ist und mit der Wechselvorrichtung gehandhabt werden soll.

Insbesondere beim Zurückschwenken des Schwenkarmabschnittes 10b aus der in Fig. 1 gezeigten Stellung in die in Fig. 2 gezeigte Stellung ohne Last oder mit einem sehr leichten, insbesondere leeren Behälter ist es aus Gründen der Zeitersparnis sinnvoll, den Eilgang-Betrieb zu wählen. Die Eilgang-Option ist bei der beschriebenen Steuereinrichtung mit sehr einfachen Mitteln realisierbar, wie dies anhand des Beispiels in Fig. 6 zu ersehen ist. Es sind zwei 3/2-Wege-Ventile 62, 64 in den Zweigleitungen 46b und 48b der Hauptleitungen 46 bzw. 48 vorgesehen, die in der gezeigten ersten Schaltstellung für die Normalbetriebsart die Zweigleitungen 46b und 48b unmittelbar mit den Anschlüssen 42b bzw. 44b des Hydraulikzylinders 28b verbinden.

In der zweiten Ventilschaltstellung, nämlich der Ventilschaltstellung für den Eilgang-Betrieb verbinden die Ventile 62, 64 die Anschlüsse 42b, 44b über eine Überbrückungsleitung 66 miteinander. Die beiden Zylinder-Teilräume 38b, 40b sind dann von den Hauptleitungen 46, 48 abgekoppelt. Die von der Pumpe geförderte Ölmenge steht dann im Wesentlichen ausschließlich für den Betrieb des anderen hydraulischen Zylinders 28a zur Verfügung, so dass dessen Kolbenstange 60a bei gegebener Pumpleistung schneller ausgefahren bzw. eingezogen werden kann, als es in der Normalbetriebsart der Fall ist. Da die Zylinder 28a und 28b mechanisch zum Gleichlauf gekoppelt sind, macht die Kolbenstange 60b des hydraulisch kurzgeschlossenen und von der Pumpe 55 abgekoppelten Zylinders 28b die Bewegung der Kolbenstange 60a des Zylinders 28a zwangsweise mit.

Die Überbrückungsleitung 66 ist im Beispielsfall der Fig. 6 über einen Rücklaufzweig 68 mit der Rücklaufleitung 56 und somit mit dem Tank verbunden. In dem Rücklaufzweig 68 befindet sich ein Drosselventil oder ggf. Vorspannventil 70.

Die Eilgangventile 62, 64 können elektromagnetisch betätigte Ventile sein, welche mittels einer Stelleinrichtung manuell aktivierbar sind. In alternativen Ausführungsformen kann es vorgesehen sein, dass betreffende Eilgangventile hydraulisch oder pneumatisch vorsteuerbar sind.

Wie schon oben erläutert, kann die Steuereinrichtung 34 Mittel umfassen, welche dazu eingerichtet sind, die Eilgang-Betriebsart automatisch in Abhängigkeit vom Belastungszustand des Schwenkarms 10 freizugeben bzw. zu unterdrücken.

Fig. 7 zeigt ein Hydraulikschaltbild für ein Ausführungsbeispiel der Erfindung. Elemente in Fig. 7, die Elementen in Fig. 6 gegenständlich oder funktional entsprechen, sind mit korrespondierenden Bezugszeichen gekennzeichnet, diese in Fig. 7 jedoch mit einer vorangestellten 1. Es kann somit zur Erläuterung des Ausführungsbeispiels nach Fig. 7 weitgehend auf die Beschreibung des Illustrationsbeispiels nach Fig. 6 zurückgegriffen werden, so dass sich die folgenden Erläuterungen im Wesentlichen auf die Unterschiede des Ausführungsbeispiels nach Fig. 7 zu dem Illustrationsbeispiel nach Fig. 6 beschränken können. Diese Unterschiede betreffen insbesondere die Ventilanordnung zum Umschalten zwischen Normalbetrieb und Eilgang-Betrieb des Lastenbewegungsgerätes. Es sei auch noch darauf hingewiesen, dass in Fig. 7 der erste Zylinder 128b auf der linken Seite - und der zweite Zylinder 128a auf der rechten Seite der Zeichnung dargestellt sind. In Fig. 6 ist es umgekehrt.

Sollen bei dem Ausführungsbeispiel nach Fig. 7 die Kolbenstangen 160a, 160b aus der gezeigten eingezogenen Stellung ausgefahren werden, so ist das Wegeventil 152 in die Schaltstellung einzustellen, in der die Hauptleitung 148 an die Druckleitung 154 angeschlossen wird und die Hauptleitung 146 mit der Rücklaufleitung 156 verbunden wird. Die Pumpe 155 kann dann Öl unter Druck zu den Zylinder-Teilräumen 138a, 138b fördern, um die Kolben 136a, 136b in den ersten Zylinder-Teilräumen 138a, 138b hydraulisch zu beaufschlagen.

Zum Einziehen der Kolbenstangen 160a, 160b ist das Wegeventil 152 in die andere aktive Schaltstellung zu überführen, so dass die Druckleitung 154 mit der Hauptleitung 146 verbunden wird und die Rücklaufleitung 156 mit der Hauptleitung 148 kommuniziert.

Ob das Einziehen der Kolbenstangen 160a, 160b in der Normalbetriebsart oder in der Eilgang-Betriebsart erfolgt, hängt von der jeweiligen Einstellung der mittels der Steuereinrichtung steuerbaren Ventilanordnung aus den Wegeventilen 80, 82 und 84 ab. Sollen die Kolbenstangen 160a, 160b in der Normalbetriebsart und somit üblicherweise langsam und unter äußerer Belastung eingezogen werden, so sind die Ventile 80, 82 aus der gezeigten Normalschaltstellung in die alternative Schaltstellung umzuschalten, so dass über die Hauptleitung 146 Öl sowohl zu dem Leitungszweig 146a als auch zu dem Leitungszweig 146b und somit parallel zu den zweiten Zylinder-Teilräumen 140a, 140b der Zylinder 128a, 128b gelangen kann und andererseits die Zweigleitungen 148a, 148b über die Hauptleitung 148 mit der Rücklaufleitung 156 verbunden sind, so dass Öl aus den ersten Zylinder-Teilräumen 138a, 138b von der Hauptleitung 148a zur Rücklaufleitung 156 abgeführt werden kann.

Sollen die Kolbenstangen 160a, 160b jedoch im Eilgang-Betrieb aus ihrer (nicht gezeigten) ausgefahrenen Stellung eingezogen werden, so sind die Ventile 80 und 82 in der gezeigten Normalstellung zu belassen, wohingegen jedoch das Wegeventil 84 aus der gezeigten Normalstellung heraus in die alternative Schaltstellung umzuschalten ist. Das Wegeventil 84 befindet sich in einer Eilgang-Hydraulikleitung 86, welche zwischen dem Ventil 82 und dem zweiten Zylinder 128a an dem Anschluss 144a des ersten Zylinder-Teilraums 138a bei 88 angeschlossen ist. Der andere Anschlusspunkt 90 der Eilgang-Hydraulikleitung befindet sich in einer Verbindungsleitung 92 zwischen den Anschlüssen 142b und 144b des ersten Zylinders 128b. In dieser Verbindungsleitung 92 ist zwischen dem Anschlusspunkt 90 und dem Zylinderanschluss 142b noch ein in Richtung zu dem Anschluss 142b zu öffnendes Rückschlagventil 94 vorgesehen. In der Verbindungsleitung 92 ist ferner zwischen dem Anschlusspunkt 90 und dem Zylinderanschluss 144b bzw. der Hauptleitung 148 ein Druckventil 96 vorgesehen, welches bei Überschreitung eines Grenzdrucks in der Eilgang-Hydraulikleitung zur Hauptleitung 148 und somit im Eilgang-Betrieb zum Tank 157 hin öffnet.

In der Eilgang-Betriebsart wird der zweite Zylinder-Teilraum 140a des zweiten Zylinders 128a über die Hauptleitung 146 mit Öl von der Pumpe 155 versorgt, so dass der Kolben 160a in Fig. 7 in Richtung nach unten verschoben wird. Der sich dabei verkleinernde Zylinder-Teilraum 138a des Zylinders 128a gibt von dem Kolben 136a verdrängtes Öl an die Eilgang-Hydraulikleitung 86 ab. Das Öl kann dann durch die geöffneten Ventile 84 und 94 hindurch zu dem zweiten Zylinder-Teilraum 140b des Zylinders 128b gelangen, um den darin verschiebbaren Kolben 136b zu beaufschlagen. Der Kolben 136b wird somit nicht nur aufgrund der mechanischen Gleichlaufkopplung der Kolbenstangen 160a und 160b der vorzugsweise gleichartig aufgebauten Zylinder 128a und 128b verschoben, sondern auch aufgrund der hydraulischen Beaufschlagung in der im Eilgang-Betrieb eingestellten hydraulischen Reihenschaltung der Zylinder 128a und 128b. Das aus dem ersten Zylinder-Teilraum 138b von dem Kolben 136b verdrängte Öl kann über die Hauptleitung 148 zum Tank abströmen.

Da die aus dem Zylinder-Teilraum 138a verdrängte Ölmenge größer ist als die Ölmenge, die in dem Zylinder-Teilraum 140b simultan aufgenommen werden kann, sorgt das Druckventil 96 dafür, dass überschüssiges Öl unmittelbar in die Hauptleitung 148 in Richtung zum Tank 157 abgeleitet wird.

Bei dem Ausführungsbeispiel gemäß Fig. 7 ist Eilgang-Betrieb nur für den Kolbenhub des gemeinsamen Einziehens der Kolbenstangen 160a, 160b in die Zylinder 128a, 128b vorgesehen. Diese Lösung ist sehr preiswert. Die Erfindung soll jedoch nicht darauf beschränkt sein.

Bei den Beispielen nach Fig. 6 und Fig. 7 ist davon ausgegangen worden, dass im Eilgang-Betrieb der Ölfluss von der Pumpe zu den ersten Zylindern 28b, 128b vollständig unterdrückt wird, so dass das bei gegebener Pumpenkapazität von der Pumpe gelieferte Öl den zweiten Zylindern 28a, 128a zugeführt wird, um somit einen Schnelllauf des Systems zu erreichen.

Ein wichtiger Aspekt der Erfindung ist jedoch auch die in anderen Varianten realisierbare Möglichkeit der ggf. stufenweisen, bevorzugt aber kontinuierlichen Einstellung des Verhältnisses der den Zylindern von der Pumpe aus zugeführten Ölmengen. Dabei wird der zweite Zylinder 28a, 128a im Eilgang-Betrieb üblicherweise mit einer größeren Ölmenge unmittelbar von der Pumpe aus versorgt als der erste Zylinder 28b, 128b; der erste Zylinder ist jedoch nicht vollständig von der Pumpe getrennt. Je größer das Verhältnis zwischen der unmittelbar von der Pumpe dem zweiten Zylinder zugeführten Ölmenge und der unmittelbar von der Pumpe dem ersten Zylinder zugeführten Ölmenge ist, umso wirksamer (schneller) ist der Eilgang-Betrieb. Je kleiner dieses Verhältnis ist, desto langsamer bewegen sich die Kolben der Zylinder, wobei jedoch das System eine stärkere Belastung des Lastenbewegungsgerätes ermöglicht.

Diese Belastung kann mit den bereits angesprochenen Detektionsmitteln oder ggf. anderen Detektionsmitteln überwacht werden und als Parameter für die Steuerung der hydraulischen Antriebseinrichtung herangezogen werden. So kann in dem vorstehend angesprochenen Sinne ein variabler und insbesondere in Abhängigkeit vom Belastungszustand des Lastenbewegungsgerätes abhängig gesteuerter Eilgang-Betrieb verwirklicht werden.

Soll der Betrieb nicht automatisiert sein, so besteht im Rahmen der Erfindung die Möglichkeit, variablen Eilgang-Betrieb auch auf der Basis manueller Einstellungen zu nutzen, also etwa durch Einstellungen über eine Betätigungseinrichtung von einer Bedienungsperson aus.

## Patentansprüche

1. Hydraulische Antriebseinrichtung eines Lastenbewegungsgerätes (10), insbesondere einer Schwenkarmanordnung (10) als Hubgerät für Wechselbehälter (20) auf einem Lastentransportfahrzeug (3), wobei die hydraulische Antriebseinrichtung eine Steuereinrichtung zur Steuerung der hydraulischen Antriebseinrichtung und wenigstens zwei hydraulische Zylinder (28a, 28b; 128a, 128b) aufweist, die unter Kontrolle durch die Steuereinrichtung (34; 134) aus einer Druckfluidquelle (55; 155) mit Hydraulikfluid unter Druck zu versorgen sind, um das Lastenbewegungsgerät (10) anzutreiben, wobei das Lastenbewegungsgerät (10) abweichend von seiner Normalbetriebsart in einer Eilgang-Betriebsart betreibbar ist,
wobei die Steuereinrichtung (34; 134) dazu eingerichtet ist, zur Einstellung der Eilgang-Betriebsart des Lastenbewegungsgerätes (10) den Hydraulikfluidzufluss von der Druckfluidquelle (55; 155) zu einem ersten (28b; 128b) der beiden Zylinder (28a, 28b; 128a, 128b) zu vermindern oder ggf. zu sperren, um den Hydraulikfluidzufluss von der Druckfluidquelle (55; 155) zu dem anderen Zylinder (28a; 128a) zu vergrößern,
wobei es sich bei den hydraulischen Zylindern (128a, 128b) um zwei zum Gleichlauf mechanisch gekoppelte, doppelt wirkende hydraulische Zylinder (128a, 128b) handelt, deren jeder einen in dem betreffenden Zylinderinnenraum verschiebbar geführten und den Zylinderinnenraum in einen ersten Zylinder-Teilraum (138a, 138b) und in einen zweiten Zylinder-Teilraum (140a, 140b) teilenden Kolben (136a, 136b) umfasst, wobei zur hydraulischen Beaufschlagung der Kolben (136a, 136b) in der Normalbetriebsart des Lastenbewegungsgerätes Hydraulikfluid unter Druck von der Druckfluidquelle (155) unter Kontrolle der Steuereinrichtung den ersten Zylinder-Teilräumen (138a, 138b) oder den zweiten Zylinder-Teilräumen (140a, 140b) der hydraulischen Zylinder (128a, 128b) jeweils gemeinsam zuzuführen ist, während aus den jeweils anderen Zylinder-Teilräumen (140a, 140b bzw.138a, 138b) von den Kolben (136a, 136b) verdrängtes Hydraulikfluid zu einer Hydraulikfluidsenke (157) abzuleiten ist,
**dadurch gekennzeichnet,**
**dass** die Steuereinrichtung dazu eingerichtet ist, in der Eilgang-Betriebsart den Hydraulikfluid abgebenden Zylinder-Teilraum (138a) des zweiten Zylinders (128a) mit dem sich aufgrund der Kolbenverschiebung vergrößernden und Hydraulikfluid aufnehmenden Zylinder-Teilraum (140b) des ersten Zylinders (128b) zu verbinden und den Hydraulikfluidfluss von dem Hydraulikfluid abgebenden Zylinder-Teilraum (138a) des zweiten Zylinders (128a) zu der Hydraulikfluidsenke (157) zu drosseln oder ggf. zu sperren.

2. Hydraulische Antriebseinrichtung eines Lastenbewegungsgerätes nach Anspruch 1,
wobei die Kolben (136a, 136b) eine jeweilige, den zweiten Zylinder-Teilraum (140a, 140b) des betreffenden Zylinders durchsetzende Kolbenstange (160a, 160b) aufweisen, die je nach Richtung des Kolbenhubs aus dem Zylinder (128a, 128b) ausfahrbar oder in den Zylinder einziehbar ist,
**dadurch gekennzeichnet,**
**dass** die Eilgang-Betriebsart auf den Kolbenhub des gemeinsamen Einziehens der Kolbenstangen (160a, 160b) in die Zylinder beschränkt ist.

3. Hydraulische Antriebseinrichtung eines Lastenbewegungsgerätes nach Anspruch 2,
**dadurch gekennzeichnet,**
**dass** die Steuereinrichtung (134) in einem Hydraulikleitungssystem eine Ventilanordnung (80, 82, 84, 92, 96) umfasst, welche in einer der Eilgang-Betriebsart zugeordneten Ventilschaltstellung
- den ersten Zylinder-Teilraum (138a) des zweiten Zylinders (128a) mit dem zweiten Zylinder-Teilraum (140b) des ersten Zylinders (128b) über eine Eilgang-Hydraulikleitung (86) verbindet,
- den zweiten Zylinder-Teilraum (140a) des zweiten Zylinders (128a) mit der Druckfluidquelle (155) verbindet und
- den ersten Zylinder-Teilraum (138b) des ersten Zylinders (128b) mit der Druckfluidsenke (157) verbindet.

4. Hydraulische Antriebseinrichtung eines Lastenbewegungsgerätes nach Anspruch 3, **dadurch gekennzeichnet, dass** die Ventilanordnung ein an der Eilgang-Hydraulikleitung (86) angeschlossenes Druckventil (96) umfasst, welches bei Überschreitung eines Grenzdrucks in der Eilgang-Hydraulikleitung zur Druckfluidsenke hin öffnet.

5. Hydraulische Antriebseinrichtung eines Lastenbewegungsgerätes nach einem der vorhergehenden Ansprüche, **dadurch gekennzeichnet, dass** die Steuereinrichtung dazu eingerichtet ist, beiden Zylindern (128a, 128b) in der Eilgang-Betriebsart Hydraulikfluid von der Druckfluidquelle (155) zuzuführen, wobei die dem zweiten Zylinder (128a) zugeführte Hydraulikfluidmenge größer ist als die dem ersten Zylinder (128b) zugeführte Hydraulikfluidmenge.

6. Hydraulische Antriebseinrichtung eines Lastenbewegungsgerätes nach Anspruch 5, **dadurch gekennzeichnet, dass** das Verhältnis zwischen der dem zweiten Zylinder (128a) zugeführten Hydraulikfluidmenge und der dem ersten Zylinder (128b) zugeführten Hydraulikfluidmenge in der Eilgang-Betriebsart änderbar ist.

7. Hydraulische Antriebseinrichtung eines Lastenbewegungsgerätes nach Anspruch 6, **dadurch gekennzeichnet, dass** das Verhältnis zwischen der dem zweiten Zylinder (128a) zugeführten Hydraulikfluidmenge und der dem ersten Zylinder (128b) zugeführten Hydraulikfluidmenge in Abhängigkeit von Betriebsparametern des Lastenbewegungsgerätes, insbesondere in Abhängigkeit vom Belastungszustand des Lastenbewegungsgerätes, unter Kontrolle der Steuereinrichtung insbesondere automatisch änderbar ist.

8. Hydraulische Antriebseinrichtung eines Lastenbewegungsgerätes nach einem der vorhergehenden Ansprüche, **dadurch gekennzeichnet, dass** die Eilgang-Betriebsart mittels einer manuell zu betätigenden Stelleinrichtung der Steuereinrichtung einstellbar ist.

9. Hydraulische Antriebseinrichtung eines Lastenbewegungsgerätes nach einem der vorhergehenden Ansprüche, **dadurch gekennzeichnet, dass** die Steuereinrichtung dazu eingerichtet ist, die Eilgang-Betriebsart automatisch in Abhängigkeit vom Belastungszustand des Lastenbewegungsgerätes einzustellen.

10. Hydraulische Antriebseinrichtung eines Lastenbewegungsgerätes nach einem der vorhergehenden Ansprüche, **dadurch gekennzeichnet, dass** die Steuereinrichtung Drucküberwachungsmittel, insbesondere Differenzdrucküberwachungsmittel zur Erfassung des Drucks, insbesondere der Druckdifferenz, in den Zylinder-Teilräumen wenigstens eines Zylinders, insbesondere des zweiten Zylinders aufweist und dazu eingerichtet ist, die Eilgang-Betriebsart abhängig von dem gemessenen Druck freizugeben bzw. zu deaktivieren.

11. Hydraulische Antriebseinrichtung eines Lastenbewegungsgerätes nach einem der vorhergehenden Ansprüche, **dadurch gekennzeichnet, dass** die Steuereinrichtung Mittel zur Erfassung von Positionen des Lastenbewegungsgerätes umfasst und dazu eingerichtet ist, die Eilgang-Betriebsart abhängig vom Erreichen vorbestimmter Positionen des Lastenbewegungsgerätes bei dessen Bewegung freizugeben bzw. zu deaktivieren.

12. Hydraulische Antriebseinrichtung eines Lastenbewegungsgerätes nach einem der vorhergehenden Ansprüche, **dadurch gekennzeichnet, dass** es sich bei dem Lastenbewegungsgerät um einen Schwenkarm (10) einer Behälterwechselvorrichtung (2) eines Abrollkipperfahrzeugs handelt.

13. Hydraulische Antriebseinrichtung eines Lastenbewegungsgerätes nach einem der vorhergehenden Ansprüche, **dadurch gekennzeichnet, dass** es sich bei dem Lastenbewegungsgerät um ein Paar mechanisch zur gemeinsamen Schwenkbewegung gekoppelter Schwenkarme einer Behälterwechselvorrichtung eines Absetzkipperfahrzeugs handelt.

14. Lastentransportfahrzeug, insbesondere Abrollkipperfahrzeug oder Absetzkipperfahrzeug, mit einer Wechselvorrichtung (2) für Wechselbehälter (20), die eine Schwenkarmanordnung (10) als Hubgerät für die Wechselbehälter (20) und eine hydraulische Antriebseinrichtung für die Schwenkarmanordnung aufweist, wobei die hydraulische Antriebseinrichtung zwei mechanisch zum Gleichlauf miteinander gekoppelte hydraulische Zylinder (28a, 28b) umfasst, **dadurch gekennzeichnet, dass** es eine hydraulische Antriebseinrichtung nach einem der vorhergehenden Ansprüche aufweist.

## Claims

1. Hydraulic drive device of a load moving device (10), in particular of a swivel arm assembly (10) as a lifting device for interchangeable containers (20) on a truck (3), wherein the hydraulic drive device has a control device for controlling the hydraulic drive device and at least two hydraulic cylinders (28a, 28b; 128a, 128b) which are to be supplied with pressurised hydraulic fluid from a pressure fluid source (55; 155) under the control of the control device (34; 134) in order to drive the load moving device (10), wherein, diverging from its normal operating mode, the load moving device (10) can be operated in a rapid-movement operating mode,
wherein the control device (34; 134) is adapted, in order to set the rapid-movement operating mode of the load moving device (10), to reduce or optionally to block the hydraulic fluid inflow from the pressure fluid source (55; 155) to a first (28b; 128b) of the two cylinders (28a, 28b; 128a, 128b) in order to increase the hydraulic fluid inflow from the pressure fluid source (55; 155) to the other cylinder (28a; 128a),
wherein the hydraulic cylinders (128a, 128b) are two double-acting hydraulic cylinders (128a, 128b) which are mechanically coupled for synchronous operation and each of which comprises a piston (136a, 136b) which is displaceably guided in the cylinder interior concerned and divides the cylinder interior into a first cylinder subchamber (138a, 138b) and into a second cylinder subchamber (140a, 140b), wherein, in order to hydraulically act on the pistons (136a, 136b) in the normal operating mode of the load moving device, pressurised hydraulic fluid is to be fed from the pressure fluid source (155) under the control of the control device in each case jointly to the first cylinder subchambers (138a, 138b) or the second cylinder subchambers (140a, 140b) of the hydraulic cylinders (128a, 128b), while hydraulic fluid which is displaced by the pistons (136a, 136b) is to be removed from the respective other cylinder subchambers (140a, 140b or 138a, 138b) to a hydraulic fluid sink (157),
**characterised in**
**that** the control device is adapted to connect the cylinder subchamber (138a), which is delivering hydraulic fluid, of the second cylinder (128a) to the cylinder subchamber (140b), which is enlarging and receiving hydraulic fluid on account of the piston displacement, of the first cylinder (128b) and to throttle or optionally to block the hydraulic fluid flow from the cylinder subchamber (138a), which is delivering hydraulic fluid, of the second cylinder (128a) to the hydraulic fluid sink (157) in the rapid-movement operating mode.

2. Hydraulic drive device of a load moving device according to Claim 1,
wherein the pistons (136a, 136b) have a respective piston rod (160a, 160b) which passes through the second cylinder subchamber (140a, 140b) of the cylinder concerned and can be extended out of the cylinder (128a, 128b) or retracted into the cylinder according to the direction of the piston stroke, **characterised in**
**that** the raid-movement operating mode is restricted to the piston stroke of the joint retraction of the piston rods (160a, 160b) into the cylinders.

3. Hydraulic drive device of a load moving device according to Claim 2,
**characterised in**
**that** the control device (134) comprises, in a hydraulic line system, a valve assembly (80, 82, 84, 92, 96) which, in a valve switched position associated with the rapid-movement operating mode,
- connects the first cylinder subchamber (138a) of the second cylinder (128a) to the second cylinder subchamber (140b) of the first cylinder (128b) via a rapid-movement hydraulic line (86),
- connects the second cylinder subchamber (140a) of the second cylinder (128a) to the pressure fluid source (155) and
- connects the first cylinder subchamber (138b) of the first cylinder (128b) to the pressure fluid sink (157).

4. Hydraulic drive device of a load moving device according to Claim 3, **characterised in that** the valve assembly comprises a pressure valve (96) which is connected to the rapid-movement hydraulic line (86) and opens towards the pressure fluid sink when a limit pressure in the rapid-movement hydraulic line is exceeded.

5. Hydraulic drive device of a load moving device according to any one of the preceding Claims, **characterised in that** the control device is adapted to feed hydraulic fluid from the pressure fluid source (155) to both cylinders (128a, 128b) in the rapid-movement operating mode, wherein the quantity of hydraulic fluid which is fed to the second cylinder (128a) is greater than that which is fed to the first cylinder (128b).

6. Hydraulic drive device of a load moving device according to Claim 5, **characterised in that** the ratio between the quantity of hydraulic fluid which is fed to the second cylinder (128a) and the quantity of hydraulic fluid which is fed to the first cylinder (128b) in the rapid-movement operating mode is variable.

7. Hydraulic drive device of a load moving device according to Claim 6, **characterised in that** the ratio between the quantity of hydraulic fluid which is fed to the second cylinder (128a) and the quantity of hydraulic fluid which is fed to the first cylinder (128b) can in particular be varied automatically in accordance with operating parameters of the load moving device, in particular in accordance with the load state of the load moving device, under the control of the control device.

8. Hydraulic drive device of a load moving device according to any one of the preceding Claims, **characterised in that** the rapid-movement operating mode can be set by means of an actuating device, which can be manually operated, of the control device.

9. Hydraulic drive device of a load moving device according to any one of the preceding Claims, **characterised in that** the control device is adapted to automatically set the rapid-movement operating mode in accordance with the load state of the load moving device.

10. Hydraulic drive device of a load moving device according to any one of the preceding Claims, **characterised in that** the control device has pressure monitoring means, in particular differential pressure monitoring means for detecting the pressure, in particular the pressure difference, in the cylinder subchambers at least of one cylinder, in particular of the second cylinder, and is adapted to enable or to deactivate the rapid-movement operating mode according to the measured pressure.

11. Hydraulic drive device of a load moving device according to any one of the preceding Claims, **characterised in that** the control device comprises means for detecting positions of the load moving device and is adapted to enable or to deactivate the rapid-movement operating mode according to the attainment of predetermined positions of the load moving device when it moves.

12. Hydraulic drive device of a load moving device according to any one of the preceding Claims, **characterised in that** the load moving device is a swivel arm (10) of a container interchange apparatus (2) of a roll-off tipper.

13. Hydraulic drive device of a load moving device according to any one of the preceding Claims, **characterised in that** the load moving device is a pair of swivel arms, which are mechanically coupled for a joint swivelling movement, of a container interchange apparatus of a bucket tipper.

14. Truck, in particular roll-off tipper or bucket tipper, with an interchange apparatus (2) for interchangeable containers (20) which has a swivel arm assembly (10) as a lifting device for the interchangeable containers (20) and a hydraulic drive device for the swivel arm assembly, wherein the hydraulic drive device comprises two hydraulic cylinders (28a, 28b) which are mechanically coupled together for synchronous operation, **characterised in that** it has a hydraulic drive device according to any one of the preceding Claims.

## Revendications

1. Dispositif d'entraînement hydraulique d'un appareil (10) de manutention de charges, en particulier d'un système de bras pivotants (10) servant de dispositif de levage pour des bennes amovibles (20) sur un véhicule (3) de transport de charges, le dispositif d'entraînement hydraulique présentant un dispositif de commande pour commander le dispositif d'entraînement hydraulique et au moins deux vérins hydrauliques (28a, 28b ; 128a, 128b) qui, sous le contrôle du dispositif de commande (34 ; 134) doivent être alimentés en fluide hydraulique sous pression depuis une source (55 ; 155) de fluide sous pression, afin d'entraîner l'appareil (10) de manutention de charges; l'appareil (10) de manutention de charges pouvant être entraîné, à la différence de son mode de fonctionnement normal, dans un mode de fonctionnement rapide,
dans lequel, afin d'instaurer le mode de fonctionnement rapide, le dispositif de commande (34 ; 134) est conçu pour réduire ou éventuellement bloquer l'arrivée de fluide hydraulique depuis la source (55 ; 155) de fluide sous pression en direction d'un premier (28b; 128b) des deux vérins (28a, 28b ; 128a, 128b), dans le but d'augmenter l'arrivée de fluide hydraulique depuis la source (55 ; 155) de fluide sous pression en direction de l'autre vérin (28a ; 128a),
dans lequel les deux vérins hydrauliques (128a, 128b) sont des vérins hydrauliques (128a, 128b) double effet, couplés mécaniquement pour être un mouvement synchronisé, dont chacun comprend un piston (136a, 136b) guidé de manière mobile dans l'intérieur de vérin concerné et divisant l'intérieur de vérin en une première chambre de vérin (138a, 138b) et une deuxième chambre de vérin (140a, 140b), dans lequel, pour solliciter hydrauliquement le piston (136a, 136b) dans le mode de fonctionnement normal de l'appareil de manutention de charges, du fluide hydraulique doit être introduit sous pression depuis la source (155) de fluide sous pression sous le contrôle du dispositif de commande à chaque fois en commun en direction des premières chambres de vérin (138a, 138b) et des deuxièmes chambres de vérin (140a, 140b) des vérins hydrauliques (128a, 128b), tandis que le fluide hydraulique repoussé par le piston hors de l'autre chambre de vérin respective (140a, 140b, resp. 138a, 138b) doit être évacué vers un collecteur (157) de fluide hydraulique,
**caractérisé en ce que**
le dispositif de commande est agencé pour, dans le mode de fonctionnement rapide, relier la chambre de vérin (138a) du deuxième vérin (128a) délivrant le fluide hydraulique à la chambre de vérin (140b) du premier vérin (128b), cette dernière s'agrandissant en raison du déplacement du piston et recevant du fluide hydraulique, et pour réduire ou éventuellement bloquer l'écoulement de fluide hydraulique depuis la chambre de vérin (138a) du deuxième vérin (128a) délivrant le fluide hydraulique vers le collecteur (157) de fluide hydraulique.

2. Dispositif d'entraînement hydraulique d'un appareil de manutention de charges selon la revendication 1,
dans lequel les pistons (136a, 136b) présentent une tige de piston respective (160a, 160b) traversant la deuxième chambre de vérin (140a, 140b) du vérin concerné, tige qui, selon la direction de déplacement du piston, peut être extraite du vérin (128a, 128b) ou rentrée dans le vérin,
**caractérisé en ce que** le mode de fonctionnement rapide est limité à la course de piston correspondant à la rentrée commune des tiges de piston (160a, 160b) dans les vérins.

3. Dispositif d'entraînement hydraulique d'un appareil de manutention de charges selon la revendication 2, **caractérisé en ce que** le dispositif de commande (134) comprend, dans un système de conduites hydrauliques, un système de vannes (80, 82, 84, 92, 96) qui, dans une position de vanne associée au mode de fonctionnement rapide,
- relie la première chambre de vérin (138a) du deuxième vérin (128a) à la deuxième chambre de vérin (140b) du premier vérin (128b) par l'intermédiaire d'une conduite hydraulique de marche rapide (86),
- relie la deuxième chambre de vérin (140a) du deuxième vérin (128a) à la source (155) de fluide sous pression, et
- relie la première chambre de vérin (138b) du premier vérin (128b) au collecteur de fluide sous pression (157).

4. Dispositif d'entraînement hydraulique d'un appareil de manutention de charges selon la revendication 3, **caractérisé en ce que** le système de vannes comprend un réducteur de pression (96) raccordée à la conduite hydraulique de marche rapide (86), réducteur qui s'ouvre en direction du collecteur de fluide sous pression en cas de dépassement d'une pression limite dans la conduite hydraulique de marche rapide.

5. Dispositif d'entraînement hydraulique d'un appareil de manutention de charges selon l'une des revendications précédentes, **caractérisé en ce que** le dispositif de commande est adapté pour envoyer aux deux vérins (128a, 128b), dans le mode de fonctionnement rapide, du fluide hydraulique depuis la source de fluide sous pression (155), la quantité de fluide hydraulique envoyée au deuxième vérin (128a) étant plus grande que la quantité de fluide hydraulique envoyée au premier vérin (128b).

6. Dispositif d'entraînement hydraulique d'un appareil de manutention de charges selon la revendication 5, **caractérisé en ce que** le rapport entre la quantité de fluide hydraulique envoyée au deuxième vérin (128a) et la quantité de fluide hydraulique envoyée au premier vérin (128b) dans le mode de fonctionnement rapide peut être modifié.

7. Dispositif d'entraînement hydraulique d'un appareil de manutention de charges selon la revendication 6, **caractérisé en ce que** le rapport entre la quantité de fluide hydraulique envoyée au deuxième vérin (128a) et la quantité de fluide hydraulique envoyée au premier vérin (128b) peut être modifié en fonction de paramètres de service de l'appareil de manutention de charges, en particulier en fonction de l'état de charge de l'appareil de manutention de charges, sous le contrôle du dispositif de commande, en particulier de façon automatique.

8. Dispositif d'entraînement hydraulique d'un appareil de manutention de charges selon l'une des revendications précédentes, **caractérisé en ce que** le mode de fonctionnement rapide peut être réglé au moyen d'un dispositif de réglage à actionnement manuel du dispositif de commande.

9. Dispositif d'entraînement hydraulique d'un appareil de manutention de charges selon l'une des revendications précédentes, **caractérisé en ce que** le dispositif de commande est adapté pour régler le mode de fonctionnement rapide automatiquement en fonction de l'état de charge de l'appareil de manutention de charges.

10. Dispositif d'entraînement hydraulique d'un appareil de manutention de charges selon l'une des revendications précédentes, **caractérisé en ce que** le dispositif de commande comprend des moyens de surveillance de pression, en particulier des moyens de surveillance de pression différentielle pour relever la pression, en particulier la différence de pression, dans les chambres de vérin d'au moins un vérin, en particulier du deuxième vérin, et adapté pour autoriser ou désactiver le mode de fonctionnement rapide en fonction de la pression mesurée.

11. Dispositif d'entraînement hydraulique d'un appareil de manutention de charges selon l'une des revendications précédentes; **caractérisé en ce que** le dispositif de commande comprend des moyens pour relever des positions de l'appareil de manutention de charges et est adapté pour autoriser ou désactiver le mode de fonctionnement rapide en fonction du fait qu'on atteint des positions prédéterminées de l'appareil de manutention de charges pendant ses déplacements.

12. Dispositif d'entraînement hydraulique d'un appareil de manutention de charges selon l'une des revendications précédentes, **caractérisé en ce que** l'appareil de manutention de charges est un bras pivotant (10) d'un dispositif (2) de changement de bennes d'un véhicule à benne amovible.

13. Dispositif d'entraînement hydraulique d'un appareil de manutention de charges selon l'une des revendications précédentes, **caractérisé en ce que** l'appareil de manutention de charges est une paire de bras de pivotement, couplés mécaniquement pour un pivotement commun, d'un dispositif de changement de benne d'un véhicule multibenne.

14. Véhicule de transport de charges, en particulier véhicule à benne amovible ou véhicule multibenne, avec un dispositif de changement (2) pour des bennes amovibles (20), qui présente un système de bras pivotants (10) servant de dispositif de levage pour les bennes amovibles (20) et un dispositif d'entraînement hydraulique pour le système de bras pivotants, dans lequel l'unité d'entraînement hydraulique comprend deux vérins hydrauliques (28a, 28b) couplés mécaniquement pour un fonctionnement synchronisé, **caractérisé en ce qu'**il présente un dispositif d'entraînement hydraulique selon l'une des revendications précédentes.
